# EUROPÄISCHE PATENTSCHRIFT

(11) **EP 2 676 070 B1**
(45) Veröffentlichungstag und Bekanntmachung des Hinweises auf die Patenterteilung: **17.02.2016**
(21) Anmeldenummer: 12705839.4
(22) Anmeldetag: 17.02.2012
(51) Int. Cl.: F21V 23/02, F21V 15/01, F21V 29/507, F21V 29/76, F21W 131/107, F21V 17/16

(54) **FASSADENLEUCHTE MIT LEUCHTDIODEN**
FAÇADE LIGHT COMPRISING LIGHT-EMITTING DIODES
LUMINAIRE POUR FAÇADE À DIODES ÉLECTROLUMINESCENTES

(30) Priorität: 18.02.2011 AT 1012011
(43) Veröffentlichungstag der Anmeldung: 25.12.2013
(73) Patentinhaber: Zumtobel Lighting GmbH, 6850 Dornbirn (AT)
(72) Erfinder: CLAUSS, Bernd, A-6800 Feldkirch (AT); EBERLE, Daniel, A-6850 Dornbirn (AT); RÜF, Karlheinz, A-6850 Dornbirn (AT); ROOS, Peter, 89925 Fuchstal Leeder (DE)
(74) Vertreter: Thun, Clemens
(86) Internationale Anmeldenummer: PCT/EP2012/052766
(87) Internationale Veröffentlichungsnummer: WO 2012/110633

(56) Entgegenhaltungen:
- EP-A2- 2 280 213
- WO-A2-2005/024291
- US-A1- 2009 244 927
- US-A1- 2010 271 822
- US-A1- 2010 302 758
- US-A1- 2010 315 252
- US-B1- 7 434 959

## Beschreibung

Die Erfindung betrifft eine Fassadenleuchte mit einem Gehäuse zur Aufnahme von Leuchtmitteln und Betriebsgeräten. Insbesondere dann, wenn mit Fassadeleuchten Farbspiele auf einer Fassade dargestellt werden sollen, kommen heutzutage meist Leuchtdioden (LED) als Leuchtmittel zum Einsatz.

Aus der WO 2005/024291 A2 ist eine Fassadenleuchte bekannt, bei der Leuchtdioden unterschiedlicher Farben in einer Reihe hintereinander angeordnet sind. Jeder einzelnen Leuchtdiode ist eine Optik zugeordnet. Das Gehäuse ist so ausgebildet, dass es auch zur Kühlung der Leuchtdioden geeignet ist.

Die Verwendung von Leuchtdioden als Lichtquellen ist auch aus der US 7,434,959 B1 bekannt. Dieses Dokument zeigt eine Leuchte zur Straßenbeleuchtung, bei der die Leuchtdioden in drei Reihen auf eine gewölbten Bodenfläche angeordnet sind, um eine konzentrierte Lichtabgabe auf einen zu beleuchtenden Bereich zu erzielen.

Nachteilig bei der vorbekannten Fassadenleuchte der WO 2005/024291 A2 ist, dass deren Bauhöhe verhältnismäßig hoch ist.

Aufgabe der vorliegenden Erfindung ist es, eine Fassadenleuchte der eingangs genannten Art so weiterzubilden, dass diese möglichst kleinbauend ausgeführt werden kann. Hierzu ist eine Reihe von Maßnahmen erforderlich, die in den kennzeichnenden Merkmalen des Anspruchs 1 angeführt sind.

Erfindungsgemäß werden die Leuchtdioden in LED-Clustern angeordnet, wobei jedem LED-Cluster eine Optik zugeordnet ist, durch die das von den Leuchtdioden des LED-Clusters abgegebene Licht hindurch tritt. Hierbei ist die Optik derart angeordnet und ausgestaltet, dass das von den Leuchtdioden des LED-Clusters abgegebene Licht durch die Optik hindurch tritt, wobei die Optik derart ausgelegt ist, dass diese eine elliptische Lichtverteilung erzeugt. Hierdurch wird erreicht, dass ein weiter Bereich einer Fassade von einem zentralen Punkt, nämlich einer in etwa punktförmigen Lichtquelle, aus gleichmäßig beleuchtet werden kann. Werden mehrere Fassadenleuchten beanstandet zueinander und nebeneinander angeordnet, so kann durch Überlagerung der einzelnen elliptischen Lichtverteilungen zumindest angenähert ein breiter Streifen einer Fassade beleuchtet werden.

Ferner ist wesentlich, dass das Gehäuse in wenigstens zwei Abschnitte unterteilt ist, wobei in einem ersten Abschnitt Raum für Betriebsgeräte ist und in einem zweiten seitlich neben dem ersten Abschnitt angeordneten Abschnitt wenigstens ein LED-Cluster angeordnet ist. Ferner ist jeder der LED-Cluster gekühlt und hierzu mit entsprechenden Mitteln zum Abführen der während des Betriebs der Leuchtdioden entstehenden Wärme gekoppelt. In Summe ermöglichen alle diese Merkmale, dass die Fassadenleuchte mit sehr geringen Abmessungen, insbesondere mit sehr geringer Bauhöhe ausgeführt werden kann. Eine schmale Ausführungsform für die Leuchte wird hierbei dadurch erzielt, dass die LED-Cluster nebeneinander, im Wesentlichen entlang einer Geraden angeordnet sind, wobei die Gerade parallel zur Längserstreckung der elliptischen Lichtverteilung verläuft.

Bei Fassadenleuchten ist die geringe Bauhöhe unter anderem deshalb von großer Bedeutung, weil Fassadenleuchten in der Regel auf Fensterbrüstungen oder Fassadenelementen montiert werden, man aber aus architektonischen Gründe bestrebt ist, die Fassadenleuchte so zu platzieren, dass sie von einem Betrachter des Gebäudes nicht oder zumindest kaum gesehen wird. Weist die Fassadenleuchte eine ausreichend geringe Bauhöhe auf, so kann sie ab einem bestimmten Betrachtungswinkel nicht mehr gesehen werden, weil sie von Fensterbrüstungen oder Fassadenelementen verdeckt ist.

In einer bevorzugten Ausführungsform weist die Fassadenleuchte ein Gehäuse auf, welches in drei Abschnitte unterteilt ist, wobei im mittleren Abschnitt Raum für Betriebsgeräte ist und in den seitlichen Abschnitten jeweils wenigstens ein LED-Cluster angeordnet ist. In dieser Anordnung ist es in besonders vorteilhafter Weise möglich die Überlagerung der elliptischen Lichtverteilung und damit die streifenförmige Beleuchtung einer Fassade zu realisieren. Dies gilt umso mehr bei einer Ausführungsform der Erfindung bei der in den seitlichen Abschnitten jeweils zwei LED-Cluster angeordnet sind.

Die Mittel zum Abführen der Wärme können gemäß einer bevorzugten Ausführungsform Luftspalte aufweisen, welche im Gehäuse, insbesondere zwischen einem Aufnahmebereich für die LED-Cluster und einer umlaufenden Gehäusewand ausgebildet sind. Es hat sich gezeigt, dass durch diese Maßnahme trotz kompakter Bauweise der Leuchte ein sehr effektives Abführen der Wärme erzielt werden kann, was für einen zuverlässigen Betrieb der Leuchte unerlässlich ist.

Alternativ oder ergänzend zur Verwendung der Luftspalte können die LED-Cluster allerdings auch mittels eines oder mehrerer Kühlkörper gekühlt werden, wobei diese ebenfalls in den seitlichen Abschnitten des Gehäuses platziert bzw. ausgebildet sind. Ein LED-Cluster besteht aus wenigstens zwei Leuchtdioden, bevorzugt drei Leuchtdioden unterschiedlicher Farbe und oder Farbtemperatur. Die Leuchtdioden werden bevorzugt auf einer ersten Seite von Platinen, insbesondere Metallkernplatinen, angeordnet. Die Platinen stehen hierbei auf der der ersten Seite gegenüberliegenden Seite in wärmeleitender Verbindung mit dem Kühlkörper.

Vorzugsweise kann der Kühlkörper einstückig ausgebildet sein und ist dementsprechend bei einer Unterteilung des Gehäuses in drei Abschnitte ebenfalls in drei Abschnitte unterteilt. Im ersten Abschnitt ist der Kühlkörper mit der im ersten seitlichen Abschnitt des Gehäuses angeordneten Platine wärmeleitend verbunden, im zweiten bzw. mittleren Abschnitt überbrückt der Kühlkörper den Raum für die Betriebsgeräte und im zweiten seitlichen Abschnitt ist der Kühlkörper mit der im dritten Abschnitt des Gehäuses angeordneten Platine wärmeleitend verbunden.

Beim Gehäuse kann, sofern es durch ein Gehäuseunterteil und durch ein Gehäuseoberteil gebildet ist, das Gehäuseunterteil als Kühlkörper ausgeführt sein. In diesem Fall ist für die Fertigung des Gehäuseunterteils als Aludruckguss eine bevorzugte Möglichkeit.

Bevorzugt weist der Kühlkörper im Bereich der seitlichen Abschnitte Kühlrippen auf, die sich ausgehend von einer Seite einer Basis erheben, wobei die Höhe der Kühlrippen in etwa der Tiefe des Raumes entspricht, der zur Aufnahme von Betriebsgeräten vorgesehen ist. Hierdurch entsteht ein Körper, dessen Außenkontur einem Quader angenähert ist. Vorzugsweise kann die der zuvor genannten Seite gegenüberliegende Seite der Basis als Kontaktfläche zwischen Platine und Kühlkörper dienen.

Der Kühlkörper kann im mittleren Abschnitt einen mit Ausnahme der Oberseite allseitig geschlossenen Raum zur Aufnahme von Betriebsgeräten bilden.

Das Gehäuseoberteil ist vorzugsweise aus Kunststoff gefertigt, wobei lichtdichte Bereiche aus Polycarbonat und lichtdurchlässige Bereiche aus Polymethylmethacrylat gefertigt sind und das Gehäuseoberteil mittels 2-Komponenten Spritzgießverfahren hergestellt ist. Diese Kombination ist insbesondere bei der erfindungsgemäßen Fassadenleuchte von Vorteil, weil klares, lichtdurchlässiges Polycarbonat unter Sonneneinstrahlung vergilbt, während Polymethylmethacrylat hier kaum anfällig ist. Andererseits ist Polymethylmethacrylat nicht gut geeignet, um die nachfolgend beschriebenen Schnappverschlüsse zu realisieren, weil Polymethylmethacrylat spröder und empfindlicher gegen Spannungsrisse als Polycarbonat ist.

Eine Fassadenleuchte muss in der Regel wetterfest ausgeführt sein, d.h. die Schnittstelle zwischen Gehäuseoberteil und Gehäuseunterteil muss gegen Eindringen von Schmutz und Feuchtigkeit abgedichtet sein. Dazu kann das Gehäuseunterteil einen umlaufenden Steg aufweisen, auf dem eine umlaufende Dichtung angeordnet wird. Wird dann das Gehäuseoberteil mittels einer Schnappverbindung am Gehäuseunterteil befestigt ist, kann das das Gehäuseoberteil gegen die Dichtung gepresst werden, wodurch diese zwischen Gehäuseoberteil und Gehäuseunterteil eingeklemmt ist und so die Dichtheit gewährleistet.

Bevorzugt kann die Schnappverbindung dadurch realisiert sein, dass das Gehäuseoberteil das Gehäuseunterteil seitlich übergreift oder - im Falle der Verwendung der Luftspalte - in die am Innenumfang des Gehäuseunterteils verlaufenden Luftspalte eingreift, wobei in den seitlichen Bereichen des Gehäuseoberteils, welche beispielsweise laschenartig oder als Seitenwände ausgeführt sein können, Ausnehmungen vorgesehen sind, in die Schnappnasen eingreifen, wenn das Gehäuseunterteil mit dem Gehäuseoberteil verschlossen ist, wobei die Schnappnasen am Gehäuseunterteil angeformt sind.

Dieser Verschluss zeichnet sich insbesondere dadurch aus, dass die Leuchte werkzeuglos und rasch verschlossen werden kann, wobei die Dichtheit gewährleistet ist. Beispielsweise kommen bei Fassaden oftmals eine sehr große Anzahl solcher Leuchten zum Einsatz. Somit ist Montagfreundlichkeit für Fassadenbauer bzw. Elektriker bei der Auswahl solcher Leuchten ein wichtiges Kriterium. Insofern betrifft die Erfindung auch eine Leuchte höherer Schutzart mit einem derartigen Verschluss.

Nachfolgend soll die Erfindung anhand der beiliegenden Zeichnung näher erläutert werden. Es zeigen:
- Fig. 1: eine Explosionsdarstellung eines ersten Ausführungsbeispiels einer erfindungsgemäßen Fassadenleuchte;
- Fig. 2: einen Schnitt B-B entsprechend Figur 3;
- Fig. 3: eine Frontansicht der Fassadenleuchte gemäß Figur 1;
- Fig. 4: ein Gehäuseunterteil für eine Fassadenleuchte gemäß Figur 1;
- Fig. 5: eine perspektivische Ansicht eines zweiten Ausführungsbeispiels einer erfindungsgemäßen Fassadenleuchte;
- Fig. 6: eine Frontansicht der Fassadenleuchte gemäß Figur 5;
- Fig. 7: eine Aufsicht auf die Fassadenleuchte gemäß Figur 5;
- Fig. 8: die Unterseite der Fassadenleuchte gemäß Figur 5.

In Figur 1 ist eine Explosionsdarstellung eines ersten Ausführungsbeispiels einer erfindungsgemäßen Fassadenleuchte gezeigt. Die Fassadenleuchte weist ein Gehäuse auf, welches aus einem Gehäuseunterteil 3 und einem Gehäuseoberteil 4 besteht. Das Gehäuseunterteil ist in drei Abschnitte A1, A2, A3 unterteilt. In den seitlichen Abschnitten A1 und A3 sind jeweils zwei LED-Cluster 1 angeordnet. Ein LED-Cluster 1 wird aus mindestens zwei Leuchtdioden gebildet. Vorzugsweise werden drei Leuchtdioden pro LED-Cluster 1 verwendet und zwar mit den Farben Rot, Grün und Blau; ebenso ist es möglich, zwei vorzugsweise drei weiße Leuchtdioden pro LED-Cluster 1 zu verwenden.

In Lichtaustrittsrichtung gesehen vor jedem LED-Cluster 1 ist eine Optik 2 angeordnet. Diese Optik 2 erzeugt eine elliptische Lichtverteilung auf der angestrahlten Fläche. Durch die entsprechende räumliche Platzierung innerhalb der Fassadenleuchte erzeugen die vier LED-Cluster 1 zusammen mit den insgesamt vier Optiken 2 eine Lichtverteilung, die einen breiten Streifen an der zu beleuchtenden Fläche, also in der Regel an einer Fassade oder Wand, erhellt. Eine schmale Bauweise der Fassadenleuchte ist hierbei dadurch gewährleistet, dass die LED-Cluster nebeneinander, insbesondere im Wesentlichen entlang einer Geraden angeordnet sind. Diese Gerade verläuft parallel zur Längserstreckung der elliptischen Lichtverteilung, vorzugsweise mittig durch die Leuchte.

Die Leuchtdioden der LED-Cluster 1 sind auf Platinen 5 angebracht bzw. verlötet. Wie in Figur 2 ersichtlich liegen die Platinen 5 mit ihren Rückseiten auf einer Kontaktfläche 8 der Basis 7 des Kühlkörpers auf. Im Ausführungsbeispiel gemäß Figur 1 ist das Gehäuseunterteil 3 gleichzeitig als Kühlkörper ausgeführt. Derart als Kühlkörper ausgeführt, weist das Gehäuseunterteil 3 im Bereich der seitlichen Abschnitte A1 und A3 Kühlrippen 6 auf, die an die Basis 7 angeformt sind. Die Kühlrippen 6 verlaufen in Längsrichtung des Gehäuseunterteils 3. Aus ästhetischen Gründen ist das Gehäuseunterteil von im Wesentlichen geraden und glatten Außenwänden umschlossen. Diese Formgestaltung ist möglich, weil das Gehäuseunterteil 3 als Aludruckgussteil ausgeführt ist. Aber insbesondere dann, wenn eine höhere Kühlleistung bei gleicher Oberfläche gefordert ist, können die stirnseitigen Außenwände entfallen, um eine verbesserte Luftzirkulation zu ermöglichen. Gemäß Figur 4 entspricht die Bauhöhe der Kühlrippen 6 mit Basis 7 in etwa der Tiefe des Aufnahmeraums 15. Somit entsteht ein Körper, dessen Außenkonturen einem Quader angenährt sind, bei dem der Innenraum optimal aufgeteilt ist für die unterschiedlichen Nutzungen, nämlich als Raum zur Aufnahme von Platinen 5, LED-Clustern 1 und Optik 2, die alle eine verhältnismäßig geringe Einbautiefe benötigen - vergleiche hierzu Figur 2 - und von Betriebsgeräten und Anschlussklemmen, die eine verhältnismäßig großen Raumbedarf haben.

Dementsprechend können im mittleren Abschnitt A2 (nicht dargestellte) Betriebsgeräte, wie beispielsweise LED-Treiber oder Steuereinheiten, wie beispielsweise DMX-Controller sowie (nicht dargestellte) elektrische Anschlussklemmen untergebracht werden. Die elektrische Versorgung erfolgt über handelsübliche Kabelverschraubungen durch die ein (nicht dargestelltes) Kabel hindurchgeführt werden kann und die Gehäuse und Kabel gegeneinander abdichten. Vorzugsweise wird die erfindungsgemäße Fassadenleuchte über eine Niederspannungsversorgung mit 24 V oder 48 V versorgt, wobei die Versorgungseinheit, d.h. der LED-Treiber meist außerhalb der Leuchte platziert wird und im dafür vorgesehenen Raum meist nur die Steuereinheit samt (nicht dargestellten) Anschlussklemmen angeordnet wird.

Der Aufnahmeraum 15 sowie die beiden seitlichen Abschnitte A1 und A3 sind zur Oberseite hin mit einem umlaufenden Steg 10 abgeschlossen. Dieser Steg 10 nimmt eine umlaufende Dichtung 11 auf, wobei das Profil dieser Dichtung - wie in Figur 2 ersichtlich - der Kontur des Steges 11 angepasst ist. Ebenfalls in Figur 2 ist ersichtlich, dass die Dichtung 11 in eine umlaufende Nut 16 des Gehäuseoberteils 4 eingreift.

Im zusammengebauten Zustand von Gehäuseoberteil 4 und Gehäuseunterteil 3 pressen diese beiden Gehäuseteile die Dichtung gegeneinander, um so eine sichere Abdichtung gegen Staub, Schmutz, und Feuchtigkeit zu gewährleisten.

Das Gehäuseoberteil 4 ist gebildet aus einem lichtundurchlässigen Teil, das bevorzugt aus Polycarbonat hergestellt ist und im vorliegenden Ausführungsbeispiel aus vier kreisrund ausgeführten lichtdurchlässigen, glasklaren Abdeckelementen 9, die bevorzugt aus Polymethylmethacrylat gefertigt sind. Die Herstellung des Gehäuseoberteils 4 kann mittels 2K-Spritzgießen erfolgen.

In Figur 3 ist eine Frontansicht des Ausführungsbeispiels gemäß Figur 1 gezeigt. Das Gehäuseoberteil 4 übergreift das Gehäuseunterteil 3 mit laschenartig ausgebildeten Seitenwänden 14, wobei in den Seitenwänden Ausnehmungen 17 vorgesehen sind, die mit Schnappnasen 12 zusammenwirken und den Schnappverschluss zwischen Gehäuseoberteil 4 und Gehäuseunterteil 3 bilden. Konkret sind auf einer Seite des Gehäuseunterteils 3 insgesamt neun Schnappnasen 12 über die laschenartige Seitenwand verteilt angeordnet.

Ein zweites Ausführungsbeispiel einer erfindungsgemäßen Fassadenleuchte ist in den Figuren 5 bis 8 dargestellt, wobei gleiche Elemente mit den gleichen Bezugszeichen versehen sind. Hinsichtlich der Aufteilung des Gehäuses in seitliche Abschnitte A1 und A3 zur Anordnung der LED-Cluster 1 sowie einem Abschnitt A2 zur Aufnahme der Betriebsgeräte und weiteren Komponenten gleich dieses zweite Ausführungsbeispiel dem Beispiel der Figuren 1 bis 4. Auch die Mittel zur Beeinflussung der Lichtabgabe sind hier identisch, weshalb nachfolgend in erster Linie die Unterschiede erläutert werden sollen.

Ein wesentlicher Unterschied bei diesem zweiten Ausführungsbeispiel besteht dabei darin, dass das Abführen der während des LED-Betriebs auftreten Wärme in erster Linie mit Hilfe von Luftschlitzen 20 erfolgt, welche in der Umgebung der LED-Cluster 1 im Gehäuse ausgebildet sind. Insbesondere sind diese Luftschlitze 20 am Innenumfang der Wand des Gehäuseunterteils 3 ausgebildet, was durch eine entsprechende - zumindest teilweise - doppelwandige Ausführung der Gehäusewand erzielt wird. In diesem Fall übergreift dann das Gehäuseoberteil 4 das Gehäuseunterteil 3 nicht mehr vollständig sondern ist stattdessen derart ausgebildet, dass die Seitenwand 14 mit den Laschen in den bzw. die Luftschlitze 20 eingreift und mit hier befindlichen Schnappnasen zusammenwirkt. Lediglich im mittleren Bereich A2 im Bereich der Kabelverschraubungen 13 ist das Gehäuseunterteil 3 nicht doppelwandig ausgebildet, so dass hier eine Lasche das Gehäuseunterteil 3 übergreift. Die Breite der Luftschlitze 20 ist dabei derart bemessen, dass trotz Eingreifen der Seitenwand 14 genügend Freiraum verbleibt, der ein Durchströmen mit Luft und dementsprechend eine effektives Abführen der Wärme ermöglicht. Der am Gehäuseunterteil 3 befindliche Steg 10 zur Aufnahme der Dichtung 11 ist in diesem Fall leicht nach innen versetzt an der Innenseite der Luftschlitze 20 ausgebildet, so dass nach wie vor die erforderliche zuverlässige Abdichtung der Leuchte erzielt wird.

Wie dementsprechend insbesondere der Aufsicht von Figur 7 entnommen werden kann, sind jeweils an den beiden Längsseiten des Gehäuses im Bereich der seitlichen Abschnitte A1 und A3 zur Aufnahme der LED-Cluster 1 Luftschlitze 20 ausgebildet, durch welche ein sehr effektives Abführen der Wärme erzielt wird. Es hat sich gezeigt, dass die Wirkung dieser Luftschlitze 20 sogar derart effektiv ist, dass keine weiteren Maßnahmen zur Kühlung erforderlich wären. Dementsprechend kann bei diesem Ausführungsbeispiel auch auf die unterhalb der LED-Cluster 1 angeordneten Kühlrippen 6, wie sie bei dem Beispiel der Figuren 1 bis 4 vorgesehen sind, verzichtet werden. Stattdessen ist bei dieser Variante lediglich vorgesehen, dass in diesen Bereichen an der Unterseite des Gehäuseunterteils 3 im Wesentlichen quadratische Vertiefungen 21 ausgebildet sind. Die Herstellung des wiederum vorzugsweise als Aluminiumdruckgußteil ausgebildeten Gehäuseunterteils 3 wird hierdurch vereinfacht. Selbstverständlich wäre es allerdings zur Erhöhung der Kühlleistung denkbar, auch bei diesem zweiten Ausführungsbeispiel zusätzliche Kühlrippen auszubilden, sofern dies aufgrund der Umgebungseinflüsse sinnvoll erscheint.

### Bezugszeichenliste:

- 1, 1': LED-Cluster
- 2: Optik
- 3: Gehäuseunterteil
- 4: Gehäuseoberteil
- 5: Platine
- 6: Kühlrippen
- 7: Basis
- 8: Kontaktfläche
- 9: Abdeckelement
- 10: Steg
- 11: Dichtung
- 12: Schnappnasen
- 13: Kabelverschraubung
- 14: Laschenartige Seitenwand
- 15: Aufnahmeraum
- 16: Nut
- 17: Ausnehmungen
- 20: Luftschlitze
- 21: Gehäusevertiefungen

## Patentansprüche

1. Fassadenleuchte mit einem Gehäuse zur Aufnahme von Leuchtmitteln, Betriebsgeräten und Anschlussklemmen,
mit Leuchtdioden als Leuchtmittel und Optiken zur Verteilung des von den Leuchtdioden abgestrahlten Lichts,
**dadurch gekennzeichnet,**
**dass** wenigstens zwei Leuchtdioden zu LED-Clustern (1) zusammengefasst sind, dass jedem LED-Cluster (1) eine Optik (2) zugeordnet ist, wobei das von den Leuchtdioden des LED-Clusters (1) abgestrahlte Licht durch die Optik (2) hindurch tritt und die Optik (2) derart ausgelegt ist, dass diese eine elliptische Lichtverteilung erzeugt,
**dass** das Gehäuse in wenigstens zwei Abschnitte (A1, A2) unterteilt ist, wobei in einem ersten Abschnitt (A2) Raum für Betriebsgeräte ist und in einem zweiten seitlichen Abschnitt (A1; A3) wenigstens ein LED-Cluster (1) angeordnet ist, dass jeder LED-Cluster (1) mit Mitteln zum Abführen der während des Betriebs der Leuchtdioden entstehenden Wärme gekoppelt ist, und
**dass** die LED-Cluster (1) nebeneinander, im Wesentlichen entlang einer Geraden angeordnet sind, wobei die Gerade parallel zur Längserstreckung der elliptischen Lichtverteilung verläuft.

2. Fassadenleuchte nach Anspruch 1,
**dadurch gekennzeichnet,**
**dass** im Gehäuse Luftspalte (20) zum Abführen der Wärme ausgebildet sind.

3. Fassadenleuchte nach Anspruch 2,
**dadurch gekennzeichnet,**
**dass** die Luftspalte (20) zwischen einem Aufnahmebereich für die LED-Cluster (1) und einer umlaufenden Gehäusewand ausgebildet sind.

4. Fassadenleuchte nach einem der vorherigen Ansprüche,
**dadurch gekennzeichnet**
**dass** das Gehäuse in drei Abschnitte (A1, A2, A3) unterteilt ist, wobei im mittleren Abschnitt (A2) Raum für Betriebsgeräte und/oder Anschlussklemmen ist und in den seitlichen Abschnitten (A1, A3) jeweils wenigstens ein LED-Cluster (1) angeordnet ist.

5. Fassadenleuchte nach Anspruch 4,
**dadurch gekennzeichnet,**
**dass** in den seitlichen Abschnitten (A1, A3) jeweils zwei LED-Cluster (1) angeordnet sind.

6. Fassadenleuchte nach einem der vorherigen Ansprüche,
**dadurch gekennzeichnet,**
**dass** in dem oder den seitlichen Abschnitten (A1, A3) den LED-Clustern (1) Kühlkörper zugeordnet sind.

7. Fassadenleuchte nach Anspruch 6,
**dadurch gekennzeichnet,**
**dass** die LED-Cluster (1) aus wenigstens zwei Leuchtdioden bestehen,
**dass** die Leuchtdioden auf einer ersten Seite von Platinen (5), insbesondere Metallkernplatinen, angeordnet sind,
und **dass** die Platinen (5) auf der der ersten Seite gegenüberliegenden Seite in wärmeleitender Verbindung mit dem Kühlkörper stehen.

8. Fassadenleuchte nach einem der Ansprüche 4 und 5 sowie einem der Ansprüche 6 und 7,
**dadurch gekennzeichnet,**
**dass** der Kühlkörper einstückig ausgebildet ist, hierbei in drei Abschnitte unterteilt ist und im ersten Abschnitt mit den im ersten seitlichen Abschnitt des Gehäuses angeordneten Platinen (5) wärmeleitend verbunden ist und im zweiten Abschnitt den Raum für die Betriebsgeräte überbrückt und im zweiten seitlichen Abschnitt mit den im dritten Abschnitt des Gehäuses angeordneten Platinen wärmeleitend verbunden ist.

9. Fassadenleuchte nach einem der Ansprüche 6 bis 8,
**dadurch gekennzeichnet,**
**dass** der Kühlkörper im Bereich der seitlichen Abschnitte Kühlrippen (6) ausbildet, dass sich die Kühlrippen (6) ausgehend von einer Seite einer Basis (7) erheben, dass die Höhe der Kühlrippen (6) in etwa der Tiefe des Raumes (15) entspricht, der zur Aufnahme von Betriebsgeräten vorgesehen ist und dass die der genannten Seite gegenüberliegende Seite der Basis (7) als Kontaktfläche (8) zwischen Platine (5) und Kühlkörper dient.

10. Fassadenleuchte nach einem der Ansprüche 6 bis 9,
**dadurch gekennzeichnet,**
**dass** der Kühlkörper im mittleren Abschnitt (A2) einen mit Ausnahme der Oberseite allseitig geschlossenen Raum für Betriebsgeräte und/oder Anschlussklemmen bildet.

11. Fassadenleuchte nach einem der vorigen Ansprüche,
**dadurch gekennzeichnet,**
**dass** das Gehäuse aus einem Gehäuseunterteil (3) und einem Gehäuseoberteil (4) besteht und dass vorzugsweise das Gehäuseunterteil (4) als Kühlkörper ausgeführt ist.

12. Fassadenleuchte nach Anspruch 11,
**dadurch gekennzeichnet,**
**dass** das Gehäuseunterteil (4) als Aludruckgußteil gefertigt ist.

13. Fassadenleuchte nach Anspruch 11 oder 12,
**dadurch gekennzeichnet,**
**dass** das Gehäuseoberteil (4) aus Kunststoff gefertigt ist, wobei lichtdichte Bereiche aus Polycarbonat und lichtdurchlässige Bereiche als Abdeckelemente (9) aus Polymethylmethacrylat gefertigt sind.

14. Fassadenleuchte nach dem Anspruch 13,
**dadurch gekennzeichnet,**
**dass** das Gehäuseoberteil (4) mittels 2-Komponenten Spritzgießverfahren hergestellt ist.

15. Fassadenleuchte nach einem der Ansprüche 11 bis 14,
**dadurch gekennzeichnet,**
**dass** das Gehäuseunterteil (3) einen umlaufenden Steg (10) aufweist und dass auf dem umlaufenden Steg (10) eine umlaufende Dichtung (11) angeordnet ist.

16. Fassadenleuchte nach einem der Ansprüche 11 bis 15,
**dadurch gekennzeichnet,**
**dass** das Gehäuseoberteil (4) mittels einer Schnappverbindung derart am Gehäuseunterteil (3) befestigt ist, dass das Gehäuseoberteil (4) gegen die Dichtung (11) gepresst ist.

17. Fassadenleuchte nach einem der vorigen Ansprüche,
**dadurch gekennzeichnet,**
**dass** die Leuchtdioden und eine zugehörige Steuereinheit an einer Niederspannungsversorgung betrieben werden.

18. Fassadenleuchte nach Anspruch 16,
**dadurch gekennzeichnet,**
**dass** die Schnappverbindung dadurch realisiert ist, dass das Gehäuseoberteil (4) das Gehäuseunterteil (3) seitlich übergreift oder in an dem Gehäuseunterteil (3) ausgebildete Luftschlitze (20) eingreift und dass in den seitlichen Bereichen des Gehäuseoberteils (4) Ausnehmungen (17) vorgesehen sind, in die Schnappnasen (12) eingreifen, wenn das Gehäuseunterteil (3) mit dem Gehäuseoberteil (4) verschlossen ist, wobei die Schnappnasen (12) am Gehäuseunterteil (3) angeformt sind.

## Claims

1. Façade light with a housing for receiving lighting means, operating devices and connecting terminals, with light-emitting diodes as lighting means and optics for distributing light emitted by the light-emitting diodes, **characterized in that** at least two light-emitting diodes are combined to LED clusters (1), **in that** an optic (2) is assigned to each LED cluster (1), wherein the light emitted by the light-emitting diodes of the LED cluster (1) passes through the optic (2) and the optic (2) is designed in such a way that it generates an elliptical light distribution, **in that** the housing is divided into at least two sections (A1, A2), wherein there is room for operating devices in a first section (A2) and at least one LED cluster (1) is arranged in a second lateral section (A1; A3), **in that** each LED cluster (1) is coupled with means for dissipating the heat generated during the operation of the light-emitting diodes, and **in that** the LED clusters (1) are arranged next to one another, essentially along a straight, wherein the straight runs parallel to the longitudinal extension of the elliptical light distribution.

2. Façade light according to claim 1, **characterized in that** air gaps (20) are formed in the housing for dissipating heat.

3. Façade light according to claim 2, **characterized in that** the air gaps (20) are formed between a receiving area for the LED clusters (1) and a circumferential housing wall.

4. Façade light according to one of the preceding claims, **characterized in that** the housing is divided into three sections (A1, A2, A3), wherein there is room in the middle section (A2) for operating devices and/or connecting terminals and in the lateral sections (A1, A3) at least one LED cluster (1) is arranged, respectively.

5. Façade light according to claim 4, **characterized in that** two LED clusters (1) are arranged in the lateral sections (A1, A3), respectively.

6. Façade light according to one of the preceding claims, **characterized in that** in the lateral section or sections (A1, A3) cooling elements are assigned to the LED clusters (1).

7. Façade light according to claim 6, **characterized in that** the LED clusters (1) consist of at least two light-emitting diodes, **in that** the light-emitting diodes are arranged on a first side of printed circuit boards (5), particularly metal core printed circuit boards, and **in that** the printed circuit boards (5) are in heat conductive connection on the side opposite the first side with the cooling element.

8. Façade light according to one of the claims 4 and 5 as well as one of the claims 6 and 7, **characterized in that** the cooling element is integrally formed, is divided into three sections here and in the first section is in heat conductive connection with the printed circuit boards arranged in the first lateral section of the housing, and in the second section bridges the room for the operating devices and in the second lateral section is in heat conductive connection with the printed circuit boards arranged in the third section of the housing.

9. Façade light according to one of the claims 6 to 8, **characterized in that** the cooling element forms cooling fins (6) in the area of the lateral sections, **in that** the cooling fins (6) rise coming from one side of a basis (7), **in that** the height of the cooling fins (6) approximately corresponds to the depth of the room (15) provided for receiving the operating devices, and **in that** the side of the basis (7) that is opposite the mentioned side serves as contact face (8) between printed circuit board (5) and cooling element.

10. Façade light according to one of the claims 6 to 9, **characterized in that** the cooling element forms in the middle section (A2) a room, closed on all sides with the exception of the top side, for operating devices and/or connecting terminals.

11. Façade light according to one of the preceding claims, **characterized in that** the housing consists of a housing base part (3) and a housing top part (4), and **in that** preferably the housing base part (4) is designed as cooling element.

12. Façade light according to claim 11, **characterized in that** the housing base part (4) is made as aluminum pressure die casting.

13. Façade light according to claim 11 or 12, **characterized in that** the housing top part (4) is made of synthetic material, wherein light-proof areas are made of polycarbonate and light-permeable areas as cover elements (9) of poly(methyl methacrylate).

14. Façade light according to claim 13, **characterized in that** the housing top part (4) is manufactured by means of 2-component injection molding.

15. Façade light according to one of the claims 11 to 14, **characterized in that** the housing base part (3) has a circumferential bar (10), and **in that** a circumferential seal (11) is arranged on the circumferential bar (10).

16. Façade light according to one of the claims 11 to 15, **characterized in that** the housing top part (4) is attached to the housing base part (3) via a snap-on connection in such a way that the housing top part (4) is pressed against the seal (11).

17. Façade light according to one of the preceding claims, **characterized in that** the light-emitting diodes and an associated control unit are operated on a low-voltage supply.

18. Façade light according to claim 16, **characterized in that** the snap-on connection is realized by the housing top part (4) laterally overlapping the housing base part (3) or engaging in air slots (20) formed on the housing base part (3), and **in that** recesses are provided in the lateral areas of the housing top part (4) into which snap-on noses (12) engage when the housing base part (3) is closed with the housing top part (4), wherein the snap-on noses (12) are integrally molded to the housing base part (3).

## Revendications

1. Luminaire pour façade avec un logement pour recevoir des moyens d'éclairage, des dispositifs opérationnels et des bornes de connexion, à diodes électroluminescentes comme moyens d'éclairage et éléments optiques pour la distribution de la lumière émise par les diodes électroluminescentes, **caractérisé en ce qu'**au moins deux diodes électroluminescentes sont associées pour former des clusters de DEL (1), c'est-à-dire qu'un élément optique (2) est attribué à chaque cluster de DEL (1), dans lequel la lumière émise par les diodes électroluminescentes des clusters de DEL (1) passe à travers l'élément optique (2) et dans lequel l'élément optique (2) est conçu de manière à ce qu'il génère une distribution elliptique de la lumière, **en ce que** le logement est subdivisé en au moins deux sections (A1, A2), dans lequel se trouve une chambre pour les dispositifs opérationnels dans une première section (A2) et dans lequel est disposé au moins un cluster de DEL (1) dans une deuxième section latérale (A1, A3), **en ce que** chaque cluster de DEL (1) est accouplé à des moyens pour dissiper la chaleur générée durant le fonctionnement des diodes électroluminescentes, et **en ce que** les clusters de DEL (1) sont disposés l'un à côté de l'autre, essentiellement le long d'une droite, dans lequel la droite est parallèle à l'extension longitudinale de la distribution elliptique de la lumière.

2. Luminaire pour façade selon la revendication 1, **caractérisé en ce que** des interstices (20) sont formés dans le logement pour dissiper la chaleur.

3. Luminaire pour façade selon la revendication 2, **caractérisé en ce que** les interstices (20) sont formés entre une zone de réception pour les clusters de DEL (1) et une paroi de logement périphérique.

4. Luminaire pour façade selon l'une quelconque des revendications précédentes, **caractérisé en ce que** le logement est subdivisé en trois sections (A1, A2, A3), dans lequel une chambre se trouve dans la section centrale (A2) pour des dispositifs opérationnels et/ou des bornes de connexion et **en ce que**, dans les sections latérales (A1, A3), est disposé, respectivement, au moins un cluster de DEL (1).

5. Luminaire pour façade selon la revendication 4, **caractérisé en ce que** deux clusters de DEL (1) sont disposés, respectivement, dans les sections latérales (A1, A3).

6. Luminaire de façade selon l'une quelconque des revendications précédentes, **caractérisé en ce que** dans la section latérale ou les sections latérales (A1, A3) des éléments de refroidissement sont attribués aux clusters de DEL (1).

7. Luminaire de façade selon la revendication 6, **caractérisé en ce que** les clusters de DEL (1) consistent en au moins deux diodes électroluminescentes, **en ce que** les diodes électroluminescentes sont disposées sur un premier côté de cartes de circuit imprimé (5), en particulier des cartes de circuit imprimé à noyau métallique, et **en ce que** les cartes de circuit imprimé (5) sont raccordées en conduction thermique du côté opposé du premier côté avec l'élément de refroidissement.

8. Luminaire de façade selon l'une des revendications 4 ou 5 et selon l'une des revendications 6 ou 7, **caractérisé en ce que** l'élément de refroidissement est intégralement formé, **en ce qu'**il est subdivisé en trois sections ici et **en ce que** dans la première section il est raccordé en conduction thermique aux cartes de circuits imprimés disposées dans la première section latérale du logement, et **en ce que** dans la deuxième section il est à cheval sur la chambre pour les dispositifs opérationnels, et **en ce que** dans la deuxième section latérale il est raccordé en conduction thermique aux cartes de circuit imprimé disposées dans la troisième section du logement.

9. Luminaire de façade selon l'une des revendications de 6 à 8, **caractérisé en ce que** l'élément de refroidissement forme des ailettes (6) dans la zone des sections latérales, **en ce que** les ailettes de refroidissement (6) montent depuis un côté d'une base (7), **en ce que** la hauteur des ailettes de refroidissement (6) correspond approximativement à la profondeur de la chambre (15) prévue pour recevoir les dispositifs opérationnels, et **en ce que** le côté de la base (7) qui est à l'opposé du côté mentionné sert de face de contact (8) entre la carte de circuit imprimé (5) et l'élément de refroidissement.

10. Luminaire de façade selon l'une des revendications de 6 à 9, **caractérisé en ce que** l'élément de refroidissement forme dans la section centrale (A2) une chambre, fermée de tous les côtés à l'exception du dessus, pour des dispositifs opérationnels et/ou des bornes de connexion.

11. Luminaire de façade selon l'une quelconque des revendications précédentes, **caractérisé en ce que** le logement consiste en une partie de base de logement (3) et en une partie supérieure de logement (4), et **en ce que** de préférence la partie de base de logement (4) est conçue comme un élément de refroidissement.

12. Luminaire de façade selon la revendication 11, **caractérisé en ce que** la partie de base de logement (4) est réalisée en aluminium moulé sous pression.

13. Luminaire de façade selon la revendication 11 ou 12, **caractérisé en ce que** la partie supérieure de logement (4) est réalisée dans un matériau synthétique, dans laquelle des zones étanches à la lumière sont réalisées en polycarbonate et des zones perméables à la lumière sont réalisées comme des éléments de couverture (9) en poly(méthacrylate de méthyle).

14. Luminaire de façade selon la revendication 13, **caractérisé en ce que** la partie supérieure de logement (4) est fabriquée moyennant un moulage par injection de deux composants.

15. Luminaire de façade selon l'une des revendications de 11 à 14, **caractérisé en ce que** la partie de base de logement (3) présente une barre périphérique (10), et **en ce qu'**un joint périphérique (11) est disposé sur la barre périphérique (10).

16. Luminaire de façade selon l'une des revendications de 11 à 15, **caractérisé en ce que** la partie supérieure de logement (4) est attachée à la partie de base de logement (3) par l'intermédiaire d'un raccordement à encliquetage de manière à ce que la partie supérieure de logement (4) soit pressée contre le joint (11).

17. Luminaire de façade selon l'une quelconque des revendications précédentes, **caractérisé en ce que** les diodes électroluminescentes et une unité de commande associée fonctionnent au moyen d'un système à basse tension.

18. Luminaire de façade selon la revendication 16, **caractérisé en ce que** le raccordement à encliquetage est réalisée par la partie supérieure de logement (4) chevauchant latéralement la partie de base de logement (3) ou s'engageant dans des passages d'air (20) formés sur la partie de base de logement (3), et **en ce que** les renfoncements (17) sont réalisés dans les zones latérales de la partie supérieure de logement (4) à l'intérieur duquel des nez à encliquetage (12) s'engagent lorsque la partie de base de logement (3) est fermée avec la partie supérieure de logement (4), dans laquelle les nez à encliquetage (12) sont intégralement moulés dans la partie de base de logement (3).
